# EUROPÄISCHE PATENTSCHRIFT

(11) **EP 0 878 411 B1**
(45) Veröffentlichungstag und Bekanntmachung des Hinweises auf die Patenterteilung: **28.08.2002**
(21) Anmeldenummer: 98107178.0
(22) Anmeldetag: 20.04.1998
(51) Int. Cl.: B65D 73/00, B65D 77/20

(54) **Klappverpackung**
Hinged package
Emballage à charnière

(30) Priorität: 16.05.1997 DE 19720729
(43) Veröffentlichungstag der Anmeldung: 18.11.1998
(73) Patentinhaber: Patent-Treuhand-Gesellschaft für elektrische Glühlampen mbH, 81543 München (DE)
(72) Erfinder: Roderwieser, Herbert, 51789 Lindlar (DE)

(56) Entgegenhaltungen:
- DE-U- 9 202 882
- DE-U- 9 209 843
- DE-U- 9 317 038

## Beschreibung

### Technisches Gebiet

Die Erfindung geht aus von einer Klappverpackung gemäß dem Oberbegriff des Anspruchs 1. Es handelt sich dabei insbesondere um eine Klappverpackung für langgestreckte Gegenstände, wie zum Beispiel näherungsweise rohrförmige oder zylindrische Gegenstände, beispielsweise ein- oder zweiseitig gesockelte Lampen, insbesondere zweiseitig gesockelte Halogenglühlampen.

Die Erfindung bezieht sich weiterhin auf eine derartige Klappverpackung, bestückt mit einem Gegenstand und auf den zur Herstellung der Klappverpackung verwendeten Kartonzuschnitt.

### Stand der Technik

Aus der EP-A 477 738 ist bereits eine einteilige Klappverpackung bekannt, die als Aufhänge-Sichtverpackung konzipiert ist, wobei die Verpackung aus einem das Produkt um mehr als 360° umschlingenden Kartonzuschnitt mit sechs Wänden und mit einem Sichtfenster in der Vorderwand und einer zu dieser parallelen, an einer Bodenwand hängenden Innenwand gefaltet ist.

Aus dem DE 93 17 038U ist eine einteilige Klappverpackung für Stiftsockellampen bekannt, die die Lampe umhüllend aufnimmt und drei Wände besitzt.

Aus dem DE 92 09 843U ist ein einteiliger Kartonzuschnitt für eine Verkaufsverpackung für Stiftsockellampen bekannt, die die Lampe umhüllend aufnimmt und die ein Rückenteil besitzt, das an einer Vorderwand eines Grundkörpers ansetzt. Der Kartonzuschnitt ist hergestellt aus einem im wesentlichen rechteckigen Streifen kartonartigen Materials, der an zu seiner Längsachse quer verlaufenden und entlang der Achse beabstandeten Faltlinien gefaltet ist.

Nachteilig an diesen Klappverpackungen ist, dass sie sich schlecht für eine Automatisierung eignen.

### Darstellung der Erfindung

Es ist Aufgabe der vorliegenden Erfindung, eine Klappverpackung gemäß dem Oberbegriff des Anspruchs 1 bereitzustellen, die sich gut für die Automatisierung eignet.

Diese Aufgabe wird durch die kennzeichnenden Merkmale des Anspruchs 1 gelöst. Besonders vorteilhafte Ausgestaltungen finden sich in den abhängigen Ansprüchen.

Die Erfindung geht aus von einer zweiteiligen Klappverpackung aus kartonartigem Material. Der erste Teil ist der eigentliche Grundkörper, hergestellt aus einem im wesentlichen rechteckigen Streifen kartonartigen Materials, der an zu seiner Längsachse quer verlaufenden und entlang der Achse beabstandeten Faltlinien gebogen ist. Dieser Kartonzuschnitt umschlingt das Produkt um mehr als 360°. Er besteht aus einer Vorderseite, einem Boden und einer Rückseite mit Lasche. Der zweite Teil ist ein im wesentlichen rechteckiges Rückenteil, dessen Abmessungen etwa dem der Vorderseite des Grundkörpers entsprechen. Dieses zweite Teil wird auf der Rückseite des Grundkörpers befestigt.

Eine besonders gute Automatisierung wird dadurch erreicht, dass das Rückenteil ein vom Grundkörper getrenntes Teil ist, so dass ein Umfaltvorgang um 180° entfällt. Bevorzugt ist der Grundkörper mit dem Rückenteil mittels Klebematerial verbunden. Hierzu eigen sich an sich bekannte Materialien wie Klebelack oder Kontaktklebstoff.

Mit diesem Grundkonzept der Abkehr von einer einteiligen Wickelverpackung wird die Automatisierung erheblich erleichtert.

Der Begriff kartonartiges Material umfasst Pappe, kaschierte Kunststoffolie und ähnliche Materialien, wie sie für Verpackungen üblich sind.

Im einzelnen beschreibt die vorliegende Anmeldung eine Klappverpackung aus kartonartigem Material, die aus zwei Teilen besteht, wobei der erste Teil der eigentliche Grundkörper ist. Er ist hergestellt aus einem im wesentlichen rechteckigen Streifen kartonartigen Materials, der an zu seiner Längsachse quer verlaufenden und entlang der Achse beabstandeten Faltlinien gebogen ist. Der Grundkörper umschlingt den zu verpackenden Gegenstand um mindestens 360°. Er besteht aus einer Vorderwand, einem Boden und einer Rückwand mit Laschen zum Haltern des zu verpackenden Gegenstands. Diese Wände sind jeweils um 90° gegeneinander abgewinkelt und durch eine Faltlinie voneinander abgegrenzt. Der zweite Teil ist ein im wesentlichen rechteckiges Rückenteil, dessen Abmessungen etwa dem der Vorderseite des Grundkörpers entsprechen, wobei dieser zweite Teil auf der Rückwand des Grundkörpers befestigt ist.

Diese Klappverpackung eignet sich vorteilhaft zum Aufhängen von SB-Ware. Zu diesem Zweck kann die Vorderwand eine Verlängerung besitzen, die eine Aufhängeöffnung aufweist. Die Aufhängeöffnung kann jedoch auch am Rückenteil ausgebildet sein. Insbesondere wird eine tragfähige Öffnung dadurch erzielt, daß an beiden Teilen eine Öffnung vorgesehen ist und diese zwei Öffnungen im gefalteten Zustand übereinander liegen.

Die Verlängerung kann aber auch anderen Zwecken dienen, insbesondere der Bildung einer Deckenwand, die die Umhüllung vervollständigt. Zu diesem Zweck genügt es, wenn sie von der Vorderwand durch lediglich eine Faltlinie getrennt ist.

Bevorzugt ist die Verlängerung unterteilt, wobei zwei Faltlinien für eine Z-förmige Biegung (jeweils 90°) vorgesehen, so daß das Material zwischen den beiden Faltlinien eine Deckenwand bildet, während das Material am Ende der Verlängerung die Aufhängeöffnung aufweist.

Insbesondere wird der verpackte Gegenstand dem Kunden dadurch nähergebracht, daß die Vorderwand ein Sichtfenster aufweist. Es ist beispielsweise polyedrisch (beispielsweise sternförmig) oder auch kreis- oder halbkreisförmig.

Um ein leichtes Einsetzen der zu verpackenden Gegenstands in die Verpakkung zu ermöglichen, besitzt die Rückwand eine Aussparung, die der groben Kontur des zu verpackenden Gegenstands entspricht, im folgenden Konturaussparung genannt. Erst nach dem Einsetzen des Gegenstands wird das Rückenteil befestigt. Die Konturaussparung ist dabei normalerweise etwas größer als die ebene Projektion des zu verpackenden Gegenstands. Häufig ist sie rechteckig, rund oder oval.

Vorteilhaft besitzt die Rückwand zwei Laschen an gegenüberliegenden Seiten der Konturaussparung. Die Laschen sind über jeweils zwei Faltlinien an der Hinterseite der Vorderwand befestigt (mittels Kleben oder auch Steckverbindung). Die Lasche kann dabei Z- oder U-förmig abgewinkelt sein. Eine der Laschen kann die Funktion einer (zusätzlichen) Deckenwand übernehmen, die die Umhüllung des Gegenstands vervollständigt.

Eine zuverlässige Halterung des Gegenstands in der Verpackung erfolgt, wenn die zwischen den beiden Faltlinien liegende Verbindungswand der Lasche als Begrenzung oder Anschlag für endnahe Teile des zu verpackenden Gegenstands wirkt. Die Breite der Verbindungswand entspricht dabei der des Bodens.

In einer besonders bevorzugten Ausführungsform besitzt die Verbindungswand eine (oder auch mehrere) Aussparung (im folgenden Endenaussparung genannt), die einem Abschnitt am Ende (Endenteil) des zu verpackenden Gegenstands zumindest locker angepaßt ist. Dadurch wird dieser Gegenstand fixiert.

Um ein unbeabsichtigtes Herausfallen des Gegenstands zu verhindern, weist das kartonartige Material im Bereich der Kontur- und/oder Endenaussparung einen in die Aussparung ragenden Dorn auf, der aus dem für die Schaffung der Aussparung entfernten Material der Rückwand (einschließlich Lasche) gebildet ist.

Vorteilhaft besitzt die Konturaussparung mindestens eine lokale Erweiterung, die das Greifen des zu verpackenden bzw. verpackten Gegenstands ermöglicht. Ein weitere Grund für die Bereitstellung einer lokalen Erweiterung kann darin liegen, dass dort Haltevorrichtungen der Verpackungsmaschine während des Faltens leicht greifen können.

Die vorliegende Erfindung umfasst auch den Kartonzuschnitt für eine Klappverpackung entsprechend den grundlegenden und vorteilhaften Ausgestaltungen. Schließlich umfasst die Erfindung auch eine Klappverpackung, die mit dem zu verpackenden Gegenstand bestückt ist.

Ein Anwendungsgebiet für diese Verpackung sind Lampen, die ein oder zweiseitig gesockelt sein können. Dabei können die oben erwähnten Endenteile und endennahe Abschnitte der Lampe je nach Lampentyp eine oder zwei Quetschung(en) und Sockel, Sockelstifte oder die Kolbenkuppe oder evtl. die Reflektoröffung einer Reflektorlampe sein.

### Figuren

Im folgenden soll die Erfindung anhand mehrerer Ausführungsbeispiele näher erläutert werden. Es zeigen:
- Figur 1: den Kartonzuschnitt des Grundkörpers zur Herstellung einer Klappverpackung für eine zweiseitig gesockelte Halogenglühlampe
- Figur 2: den zugehörigen Kartonzuschnitt eines Rückenteils
- Figur 3: ein weiteres Ausführungsbeispiel eines Kartonzuschnitts eines Grundkörpers
- Figur 4: eine Klappverpackung mit darin enthaltener zweiseitig gesockelter Halogenglühlampe
- Figur 5: ein weiteres Ausführungsbeispiel eines Kartonzuschnitts eines Grundkörpers für eine einseitig gesockelte Lampe

### Beschreibung der Zeichnungen

In Fig. 1 ist der Kartonzuschnitt 1 eines Grundkörpers für eine zweiseitig gesockelte Entladungslampe (oder auch Glühlampe) gezeigt. Er ist ein rechteckiger Faltstreifen aus kartonartigem Material, das durch mehrere Faltlinien 2 bis 5, die quer zur Längsachse des Faltstreifens 1 laufen, unterteilt ist. Eine Vorderwand 8, einen Boden 9 sowie eine Rückwand 10 sind jeweils durch eine Faltlinie 4 bzw. 5 voneinander getrennt. An die Vorderwand 8 ist an der dem Boden 9 entgegengesetzten Seite eine Verlängerung 11 angesetzt. Ein schmales Verlängerungsteil 11a, dessen Abmessungen denen des Bodens entsprechen, dient als (erstes) Deckenteil und ist durch eine erste Faltlinie 3 von der Vorderwand 8 getrennt. Ein weiteres, längeres Verlängerungsteil 11b, das durch eine weitere Faltlinie 2 abgesetzt ist, weist eine Aufhängeöffnung 12 für SB-Anwendungen auf. Im gefalteten Zustand sind die Faltlinien 2 und 3 Z-förmig gebogen, so daß Verlängerung 11b parallel zur Vorderwand 8 steht.

Die Vorderwand 8 besitzt ein halbkreisförmiges Sichtfenster 13, das so angeordnet ist, daß es den Blick auf einen Teil der Lampe freigeben kann.

Die Rückwand 10 besitzt eine längliche Konturaussparung 14 entlang der Längsachse mit zusätzlicher Verbreiterung in Gestalt eines Bogenausschnitts 14b. Der letztere dient zum einen der besseren Konturanpassung (Ausbauchung oder Pumpstutzen in der Mitte), zum anderen erleichtert er die Handhabung. Die Konturaussparung 14 entspricht grob der ebenen Projektion einer zweiseitig gesockelten Hochdruckentladungslampe. In der Nähe des Bodens 9 besitzt die Rückwand 10 eine erste Lasche 15, die aus dem Fleisch der Rückwand herausgeschnitten ist. Sie steht über eine Faltlinie 16, eine Verbindungswand 17 und eine weitere Faltlinie 18 mit der Rückwand in Verbindung. Die erste Lasche 15 ist innerhalb einer lokalen flügelartigen symmetrischen Erweiterung 14a der Konturaussparung 14 angeordnet. Diese Erweiterung ist insbesondere für die schnelle maschinelle Faltung des Kartonzuschnitts hilfreich, indem der Kartonzuschnitt 1 hier während des Faltens gehaltert wird.

In ähnlicher Weise wie die erste Lasche ist an das freie Ende der Rückwand 10 eine zweite Lasche 19 angesetzt. Die Verbindung zur Rückwand erfolgt über die Faltlinie 7, die Verbindungswand 20 und die Faltlinie 6. Auch diese Faltlinien werden im gefalteten Zustand um 90° abgewinkelt.

Im Bereich der Verbindungswände 17 und 20 ist jeweils eine längliche Endenaussparung 21, 22 vorgesehen, die den Sockel der Lampe aufnehmen kann. Zum leichteren Einsetzen der Lampe ist die bodennahe Endenaussparung 21 bis zur den Boden 9 abtrennenden Faltlinie 5 verlängert.

Im Bereich der Verbindungswände 20 und 17 ragt außerdem ein Dorn 23 bzw. 24 in die Endenaussparung 21 bzw. 22 hinein. Er sichert den Sockel der Lampe gegen Herausfallen, indem er beim Einsetzen der Lampe umgebogen wird, sich dann wieder aufrichtet und somit gleichsam als Widerhaken wirkt.

In Fig. 2 ist das zugehörige Rückenteil 25 gezeigt, das ebenfalls ein Kartonzuschnitt in Gestalt eines rechteckigen Faltstreifens ist. Seine gesamte Größe einschließlich einem Verlängerungsteil 26 mit Aufhängeöffnung 27 entspricht in etwa der Größe der Vorderwand 8 einschließlich Verlängerungsteil 11b. Verlängerungsteil 11a steht rechtwinkelig dazu und spielt daher für die Länge keine Rolle.

Das Rückenteil 25 mit Verlängerung 26 ist ein separates Teil und wird erst nachträglich, nach dem Einsetzen der Lampe, mit der Rückwand 10 und der Verlängerung 11b, die im gefalteten Zustand in einer Ebene liegen, verklebt.

Fig. 3 zeigt den Grundkörper 29 eines ähnlichen Kartonzuschnitts für eine zweiseitig gesockelte Halogenglühlampe. Gleiche Bezugsziffern bezeichnen gleiche Merkmale wie in Fig. 1. Das zugehörige Rückenteil ist bis auf die geometrische Abmessung identisch mit dem separaten Rückenteil, das in Fig. 2 gezeigt ist. Der Unterschied liegt hauptsächlich in der Gestalt der Rückwand 30. Diese ist zu ihrem freien Ende hin, an dem die zweite Lasche 19 sitzt, in ihrer Querabmessung verkürzt, was eine zusätzliche Halterung während der Faltung in der Verpackungsmaschine ermöglicht. Entsprechend sind auch Lasche 19 und Verbindungswand 20 in ihrer Querabmessung verkürzt. Die Konturaussparung 34 ist jetzt im wesentlichen ein langgezogenes Rechteck entsprechend der üblichen Soffittenform der zweiseitig gesockelten Halogenglühlampen. Der Pumpstutzen 36 der Lampe wird mittels einer einseitig angebrachten partiellen Verbreiterung 34a der Kontur berücksichtigt.

Fig. 4 zeigt eine Draufsicht auf die gefaltete Klappverpackung, und zwar gebildet vom Grundkörper 29. Von der Rückwand 30 her gesehen, ist der Grundkörper 29 bereits im gefalteten Zustand und die Halogenglühlampe 31 ist bereits eingebaut. Zum besseren Verständnis sind die an sich rechtwinkelig stehenden Flächen etwas schräg gestellt: Deckenteil 11a, Verbindungswand 20, Verbindungswand 17. Die Lasche 15 ist Z-förmig an die Rückwand 30 angewinkelt und mit der Hinterseite der Vorderwand 8 verklebt. Gleiches gilt für die Lasche 19, die jedoch nicht sichtbar ist, weil sie U-förmig an die Rückwand 30 angewinkelt ist und deshalb von ihr verdeckt wird. Die Halogenglühlampe 31 ist in der Konturaussparung 34 eingebettet. Ihr Pumpstutzen 36 ruht in der Verbreiterung 34a. Ihre verbreiterte Quetschungen 32 liegen an den Verbindungswänden 17 und 20 an, so daß die Halogenglühlampe 31 in Längsrichtung fixiert ist. Die runden keramischen Sockelhülsen 33, die zylindrisch geformt sind und außen an den Quetschungen 32 angesetzt sind, liegen in den Endenaussparungen 21, 22 und sind dort an die Querabmessungen der Endenaussparungen angepaßt, so daß ein seiltliches Spiel unterbunden ist. Die Sockelhülsen 33 werden außerdem durch die Dorne 23 und 24 fixiert. Ihre endgültige Fixierung in der Verpakkung erhält die Lampe 31 schließlich durch Aufsetzen des Rückenteils auf die Rückwand (nicht gezeigt). Insgesamt umschlingen die Wände des Grundkörpers (Decke 11a, Vorderwand 8, Boden 9, Rückwand 30, Verbindungswand 20, die als zusätzliche Decke wirkt, und Lasche 19) die Lampe um mehr als 360°.

In Fig. 5 ist ein Ausschnitt aus dem Grundkörper 40 eines Kartonzuschnitts für eine einseitig gequetschte Halogenglühlampe oder Metallhalogenidlampe gezeigt. Die Rückwand 41 besitzt eine relativ breite Konturaussparung 42 mit einer verbreiterten Aussparung 43 zur Aufnahme des Sockels. Die bodennahe Endenaussparung 44 ist mittig angeordnet und nimmt die Pumpspitze der (nicht gezeigten) Lampe auf. Die Verbindungswände 45, 46 zu den Laschen 48, 49 sind relativ breit um den größeren Durchmesser der einseitig gequetschten Lampe im Vergleich zu einer Soffittenlampe zu berücksichtigen. An die Sockelaussparung 43 schließen sich zwei nebeneinander liegende Endenaussparungen 47a, 47b an, die die Sockelstifte der Lampe aufnehmen.

## Patentansprüche

1. Klappverpackung (28) aus kartonartigem Material, mit einem ersten Teil, der als eigentlicher Grundkörper (29) wirkt, hergestellt aus einem im wesentlichen rechteckigen Streifen kartonartigen Materials der an zu seiner Längsachse quer verlaufenden und entlang der Achse beabstandeten Faltlinien (2-7) gefaltet ist, wobei der Grundkörper den zu verpackenden Gegenstand um mindestens 360° umschlingt und aus einer Vorderwand (8), einem Boden (9) und einer Rückwand (10;30) mit Laschen (15,19; 48,49) zum Haltern des zu verpackenden Gegenstands (31) besteht, und mit einem zweiten Teil, der ein im wesentlichen rechteckiges Rückenteil (25) ist, dessen Abmessungen etwa denen der Vorderseite des Grundkörpers entsprechen, wobei dieser zweite Teil auf der Rückwand des Grundkörpers befestigt ist, **dadurch gekennzeichnet, dass** das Rückenteil (25) ein separates Teil.

2. Klappverpackung nach Anspruch 1, **dadurch gekennzeichnet, dass** die Rückwand (10,41) eine Aussparung besitzt, die der groben Kontur des zu verpackenden Gegenstands entspricht, im folgenden Konturaussparung (14; 42) genannt, wobei die Rückwand (10;41) mindestens zwei Laschen (15,19; 48,49) an gegenüberliegenden Enden der Konturaussparung besitzt, die über jeweils zwei Faltlinien (6,7;16,18) an der Hinterseite der Vorderwand befestigt sind, wobei zumindest bei einer Lasche eine zwischen den beiden Faltlinien sich erstreckende Verbindungswand (17,20) als Begrenzung für Endenteile des zu verpackenden Gegenstands wirkt.

3. Klappverpackung nach Anspruch 2, **dadurch gekennzeichnet, dass** die Verbindungswand (17,20) zumindest eine Aussparung (21,22), im folgenden Endenaussparung genannt, besitzt, die einem Endenteil des zu verpackenden Gegenstands zumindest locker angepasst ist.

4. Klappverpackung nach Anspruch 2, **dadurch gekennzeichnet, dass** das kartonartige Material im Bereich der Kontur- und/oder Endenaussparung einen in die Aussparung ragenden Dorn (23,24) aufweist.

5. Klappverpackung nach Anspruch 1, **dadurch gekennzeichnet, dass** zumindest die Vorderwand eine Verlängerung (11a, b) aufweist, die insbesondere eine Aufhängeöffnung (12) aufweist.

6. Klappverpackung nach Anspruch 5, **dadurch gekennzeichnet, dass** die Verlängerung (11a,b) von der Vorderwand (8) durch mindestens eine Faltlinie (2,3) getrennt ist.

7. Klappverpackung nach Anspruch 5, **dadurch gekennzeichnet, dass** zwischen Vorderwand und Verlängerung zwei Faltlinien (2,3) für eine Z-förmige Biegung vorgesehen sind, wobei durch das Material zwischen den beiden Faltlinien eine Deckenwand (11a) gebildet ist.

8. Klappverpackung nach Anspruch 1, **dadurch gekennzeichnet, dass** die Vorderwand (8) ein Sichtfenster (13) aufweist.

9. Klappverpackung nach Anspruch 2, **dadurch gekennzeichnet, dass** die Konturaussparung (14) mindestens eine lokale Erweiterung (14a,14b) besitzt.

10. Klappverpackung nach Anspruch 1, **dadurch gekennzeichnet, dass** das Rückenteil (25) eine Aufhängeöffnung (27) besitzt.

11. Klappverpackung nach Anspruch 1, **dadurch gekennzeichnet, dass** das Rückenteil mit dem Grundkörper mittels Klebematerial verbunden ist.

12. Kartonzuschnitt (1) für eine Klappverpackung nach Anspruch 1.

13. Klappverpackung nach Anspruch 1, bestückt mit einem Gegenstand, insbesondere einer einseitig oder zweiseitig gesockelten Lampe (31).

## Claims

1. Hinged pack (28) made of cardboard-like material, having a first part, which acts as an actual basic body (29), produced from an essentially rectangular strip of cardboard-like material, and is folded at folding lines (2-7) running transversely to the longitudinal axis thereof and being spaced apart along the axis, the basic body wrapping through at least 360° around the article which is to be packaged and comprising a front wall (8), a base (9) and a rear wall (10; 30) with tabs (15, 19; 48, 49) for securing the article (31) which is to be packaged, and having a second part, which is an essentially rectangular rear part (25), of which the dimensions correspond approximately to those of the front side of the basic body, said second part being fastened on the rear wall of the basic body, **characterized in that** the rear part (25) is a separate part.

2. Hinged pack according to Claim 1, **characterized in that** the rear wall (10, 41) has a cutout which corresponds to the rough contour of the article which is to be packaged, and is referred to hereinbelow as contour cutout (14; 42), the rear wall (10; 41) having at least two tabs (15, 19; 48, 49) at opposite ends of the contour cutout, which are each fastened on the rear side of the front wall via two folding lines (6, 7; 16, 18), it being the case, at least for one tab, that a connecting wall (17, 20) extending between the two folding lines acts as a boundary for end parts of the article which is to be packaged.

3. Hinged pack according to Claim 2, **characterized in that** the connecting wall (17, 20) has at least one cutout (21, 22), referred to hereinbelow as end cutout, which is at least loosely adapted to an end part of the article which is to be packaged.

4. Hinged pack according to Claim 2, **characterized in that**, in the region of the contour and/or end cutout, the cardboard-like material has a peg (23, 24) projecting into the cutout.

5. Hinged pack according to Claim 1, **characterized in that** at least the front wall has an extension (11a,b) which has, in particular, a hanging opening (12).

6. Hinged pack according to Claim 5, **characterized in that** the extension (11a,b) is separated from the front wall (8) by at least one folding line (2, 3).

7. Hinged pack according to Claim 5, **characterized in that** two folding lines (2, 3) for a Z-shaped bend are provided between the front wall and the extension, a top wall (11a) being formed by the material between the two folding lines.

8. Hinged pack according to Claim 1, **characterized in that** the front wall (8) has a viewing window (13).

9. Hinged pack according to Claim 2, **characterized in that** the contour cutout (14) has at least one local widened portion (14a, 14b).

10. Hinged pack according to Claim 1, **characterized in that** the rear part (25) has a hanging opening (27).

11. Hinged pack according to Claim 1, **characterized in that** the rear part is connected to the basic body by means of adhesive-bonding material.

12. Cardboard blank (1) for a hinged pack according to Claim 1.

13. Hinged pack according to Claim 1, provided with an article, in particular a lamp (31) held on one or two sides.

## Revendications

1. Emballage (28) rabattable en matériau du genre carton, comportant une première partie qui joue le rôle de corps (29) de base proprement dit et qui est fabriquée dans une bande essentiellement rectangulaire de matériau du genre carton, qui est pliée le long de lignes (2 à 7) de pliage s'étendant transversalement à son axe longitudinal et mutuellement distantes le long de cet axe, le corps de base enveloppant l'objet à emballer sur au moins 360° et étant constitué d'une paroi (8) avant, d'un fond (9) et d'une paroi (10 ; 30) arrière munie de pattes (15,19 ; 48, 49) pour maintenir l'objet (31) à emballer, et comportant une deuxième partie qui est une partie (25) de dos essentiellement rectangulaire dont les dimensions correspondent environ à celles du côté avant du corps de base, cette deuxième partie étant fixée sur la paroi arrière du corps de base, **caractérisé en ce que** la partie (25) de dos est une pièce séparée.

2. Emballage rabattable suivant la revendication 1, **caractérisé en ce que** la paroi (10 ; 41) arrière possède un évidement qui correspond au contour grossier de l'objet à emballer, appelé ci-après évidement (14 ; 42) de contour, la paroi (10 ; 41) arrière possédant au moins deux pattes (15,19 ; 48, 49) aux extrémités opposées de l'évidement de contour, pattes qui sont chacune fixées sur le côté arrière de la paroi avant au moyen de deux lignes (6, 7 ; 16, 18) de pliage, une paroi (17, 20) de liaison qui s'étend entre les deux lignes de pliage d'au moins une patte servant de délimitation pour les parties d'extrémité de l'objet à emballer.

3. Emballage rabattable suivant la revendication 2, **caractérisé en ce que** la paroi (17, 20) de liaison possède au moins un évidement (21, 22), appelé ci-après évidement d'extrémité, qui est adapté au moins de façon lâche à une partie d'extrémité de l'objet à emballer.

4. Emballage rabattable suivant la revendication 2, **caractérisé en ce que** le matériau du genre carton comporte, dans la région de l'évidement de contour et/ou de l'évidement d'extrémité, un éperon (23, 24) pénétrant dans l'évidement.

5. Emballage rabattable suivant la revendication 1, **caractérisé en ce qu'**au moins la paroi avant comporte un prolongement (11a, 11b) qui est notamment muni d'une ouverture (12) de suspension.

6. Emballage rabattable suivant la revendication 5, **caractérisé en ce que** le prolongement (11a, 11b) est séparé de la paroi (8) avant par au moins une ligne (2, 3) de pliage.

7. Emballage rabattable suivant la revendication 5, **caractérisé en ce que** deux lignes (2, 3) de pliage sont prévues entre la paroi avant et le prolongement pour obtenir un pliage en Z, une paroi (11a) de recouvrement étant formée par le matériau situé entre les deux lignes de pliage.

8. Emballage rabattable suivant la revendication 1, **caractérisé en ce que** la paroi (8) avant comporte une fenêtre (13).

9. Emballage rabattable suivant la revendication 2, **caractérisé en ce que** l'évidement (14) de contour possède au moins un élargissement (14a, 14b) local.

10. Emballage rabattable suivant la revendication 1, **caractérisé en ce que** la partie (25) de dos possède une ouverture (27) de suspension.

11. Emballage rabattable suivant la revendication 1, **caractérisé en ce que** la partie de dos est assemblée au corps de base par collage.

12. Flan (1) de carton pour un emballage rabattable suivant la revendication 1.

13. Emballage rabattable suivant la revendication 1 garni d'un objet, notamment d'une ampoule (31) dotée d'un culot à une extrémité ou aux deux extrémités.
